# EUROPÄISCHE PATENTANMELDUNG

(11) **EP 1 321 238 A2**
(43) Veröffentlichungstag der Anmeldung: **25.06.2003**
(21) Anmeldenummer: 02016457.0
(22) Anmeldetag: 23.07.2002
(51) Int. Cl.: B25B 23/00, B25B 23/12

(54) **Verbindungsvorrichtung für einen elektrisch angetriebenen Schraubenzieher**

(30) Priorität: 08.12.2001 DE 20119945 U
(71) Anmelder: Liu, Tsai-Fa, Taichung, Taiwan, R.o.C. (TW)
(72) Erfinder: Liu, Tsai-Fa, Taichung, Taiwan, R.o.C. (TW)
(74) Vertreter: Reichel, Wolfgang, Dipl.-Ing.

(57) **Zusammenfassung**

Eine Verbindungsvorrichtung für einen elektrisch angetriebenen Schraubenzieherkopf (70) weist eine in der Hauptsteckachse (30) vorgesehenen Bohrung auf, eine mit einer axialen Durchbohrung (41) versehenen Buchse (40), eine Feder (50), eine Ringsicherung (60) und einem Magneten (42), wobei die Hauptsteckachse (30) ein Einsteckende (32) und einen Mittelabschnitt (33) hat, um den herum die Feder (50) und die Buchse (40) durch die Ringsicherung (60) in Position gehalten werden und wobei der Magnet (42) vor der axialen Durchbohrung (41) der Buchse (40) mit Hilfe einer Ringscheibe (43) angeordnet ist.

## Beschreibung

Die vorliegende Erfindung betrifft eine Verbindungsvorrichtung für einen elektrisch angetriebenen Schraubenzieher.

Eine Verbindungsvorrichtung für einen elektrisch angetriebenen Schraubenzieher der eingangs genannten Art ist bereits bekannt. Die herkömmliche Verbindungsvorrichtung für einen elektrisch angetriebenen Schraubenzieher umfasst gemäss Fig. 5 eine mit einer Bohrung ausgerüstete Hauptsteckachse; eine mit Schraubengewinde versehenen Mutter; einen Dichtungsring und eine mit axialer Gewindebohrung angebrachten Verstellmutter. Um die Hauptsteckachse herum ist ein Abschnitt mit Gewinde geschnitten, wobei die Mutter und die Verstellmutter, wie in Fig. 5 gezeigt, angeordnet sein können. Zur Montage der Verbindungsvorrichtung muss zunächst die Mutter an der Hauptsteckachse angebracht, dann der Dichtungsring und die Verstellmutter eingesetzt werden.

Zum Benutzen der Vorrichtung wird ein passendes Werkzeugteil (in der Fig. 5 nicht gezeigt) in ein Einsteckende eingesetzt. Dann werden die Mutter und die Verstellmutter in Richtung des Schraubenzieherkopfes eingeschraubt, wodurch der vor der Gewindebohrung der Verstellmutter angeordnete Magnet am Schraubenzieherkopf verschoben wird, wobei die Schrauben beim Bedienen durch die Kraft des Magneten an den Schraubenzieherkopf angezogen werden.

Wie der Stand der Technik ferner zeigt, ist die herkömmliche Verbindungsvorrichtung für einen elektrisch angetriebenen Schraubenzieher ziemlich aufwendig gebaut und daher nicht so leicht zu bedienen.

Zusammengefasst ergeben sich folgende Nachteile:
a) Wegen des Dichtungsrings müssen die Mutter und die Verstellmutter nacheinander eingeschraubt werden.
b) Wie es in der Fig. 6 gezeigt ist, wird, wenn die Mutter und die Verstellmutter in Richtung der Schrauben eingeschraubt sind, die Halterung an der Hauptsteckachse nach und nach geschwächt, was anschließend zum Ausfall der Verstellmutter führt.
c) Beim Wechseln des Schraubenzieherkopfes (z.B. für Schrauben mit Kreuz- oder Längsschlitz, Sechskantschrauben oder für verschiedene Größen) müssen zunächst die Mutter und die Verstellmutter zurückgeschraubt werden, erst dann kann man den Schraubenzieherkopf ausziehen und wechseln; schließlich müssen die Mutter und die Verstellmutter wieder festgeschraubt werden.

Der Erfindung liegt daher die Aufgabe zugrunde, eine Verbindungsvorrichtung für einen elektrisch angetriebenen Schraubenzieher so zu verbessern, dass sie leichter bedient werden kann und dass dabei die genannten Nachteile verringert oder ausgeschaltet werden.

Diese Aufgabe wird mit den im Patentanspruch angegebenen Merkmalen gelöst.

Die mit der Erfindung erzielten Vorteile bestehen im wesentlichen darin, dass die erfindungsgemässe Verbindungsvorrichtung für einen elektrisch angetriebenen Schraubenzieher leichter bedient und preiswerter hergestellt werden kann.

Ein Ausführungsbeispiel der Erfindung wird nun anhand der Zeichnungen näher erläutert. Es zeigen:
Fig. 1 eine Explosionsansicht einer erfindungsgemäßen Verbindungsvorrichtung für einen elektrisch angetriebenen Schraubenzieher;
Fig. 2 eine Seitenschnitt- und Explosionsansicht der erfindungsgemäßen Verbindungsvorrichtung für einen elektrisch angetriebenen Schraubenzieher aus Fig. 1;
Fig. 3 eine Seitenschnitt- und Explosionsansicht der erfindungsgemäßen Verbindungsvorrichtung für einen elektrisch angetriebenen Schraubenzieher aus Fig. 1 beim Benutzen;
Fig. 4 eine andere Seitenschnitt- und Explosionsansicht der erfindungsgemäßen Verbindungsvorrichtung für einen elektrisch angetriebenen Schraubenzieher aus Fig. 1 beim Benutzen;
Fig. 5 eine Explosionsansicht einer herkömmlichen Verbindungsvorrichtung für einen elektrisch angetriebenen Schraubenzieher;
Fig. 6 eine Explosionsansicht der herkömmlichen Verbindungsvorrichtung für einen elektrisch angetriebenen Schraubenzieher aus Fig. 5 und
Fig. 7 eine Explosionsansicht der herkömmlichen Verbindungsvorrichtung für einen elektrisch angetriebenen Schraubenzieher aus Fig. 5 beim Benutzen.

Die Figuren 1 und 2 zeigen eine erfindungsgemäße Verbindungsvorrichtung 80 für einen elektrisch angetriebenen Schraubenzieher, und zwar
eine mit einer Bohrung 31, angebrachten Hauptsteckachse 30, die ein Einsteckende 32 und einen Mittelabschnitt 33 hat;
eine Buchse 40, die mit einer axialen Durchbohrung 41 versehen ist, wobei die Buchse 40 um den Mittelabschnitt 33 der Hauptsteckachse 30 herum angeordnet ist und vor ihrer Durchbohrung 41 mit einem Magneten 42 und einer Ringscheibe 43 ausgestattet ist;
eine Feder 50, die um den Mittelabschnitt 33 der Hauptsteckachse 30 herum und zwischen der Buchse 40 und der Ringscheibe 43 angeordnet ist;
eine Ringsicherung 60, die am Ende des Mittelabschnitts 33 angeordnet und gegen die Feder 40 gerichtet ist, wodurch die Feder 50 und die Buchse 40 in Position gehalten werden und
einen Schraubenzieherkopf 70 (wie es z.B. für Schrauben mit Kreuz- oder Längsschlitz, Sechskantschrauben oder für verschiedene Größen benutzt wird), der in die Bohrung 31 der Hauptsteckachse 30 eingesetzt wird, um die Schrauben 72 einschrauben zu können.

Wie es in der Fig. 3 gezeigt ist, werden die Schrauben 72 beim Bedienen durch die Kraft des Magneten 42 an den Schraubenkopf 70 angezogen.

Wie es ferner in der Fig. 4 gezeigt ist, wird beim Wechseln des Schraubenzieherkopfes 70 die Buchse 40 auf der Hauptsteckachse 30 bis zum Einsteckende 32 zurückgeschoben, wodurch der Schraubenzieherkopf 70 schneller gewechselt werden kann.

## Patentansprüche

1. Verbindungsvorrichtung (10) für einen elektrisch angetriebenen Schraubenzieherkopf (70) mit einer in der Hauptsteckachse (30) vorgesehenen Bohrung, einer mit einer axialen Durchbohrung (41) versehenen Buchse (40), einer Feder (50), einer Ringsicherung (60) und einem Magneten (42), wobei die Hauptsteckachse (30) ein Einsteckende (32) und einen Mittelabschnitt (33) hat, um den herum die Feder (50) und die Buchse (40) durch die Ringsicherung (60) in Position gehalten werden und wobei der Magnet (42) vor der axialen Durchbohrung (41) der Buchse (40) mit Hilfe einer Ringscheibe (43) angeordnet ist.
